# FASCICULE DE BREVET EUROPEEN

(11) **EP 3 698 219 B1**
(45) Date de publication et mention de la délivrance du brevet: **20.10.2021**
(21) Numéro de dépôt: 18749387.9
(22) Date de dépôt: 08.08.2018
(51) Int. Cl.: G04B 37/14

(54) **DISPOSITIF DE FIXATION D'UN BRACELET**
VORRICHTUNG ZUM BEFESTIGEN EINES ARMBANDS
FIXING DEVICE FOR A BRACELET

(30) Priorité: 20.10.2017 EP 17197553
(43) Date de publication de la demande: 26.08.2020
(73) Titulaire: Montres Breguet S.A., 1344 L'Abbaye (CH)
(72) Inventeur: ROCHAT, Fabrice, 1337 Vallorbe (CH)
(74) Mandataire: ICB SA
(86) Numéro de dépôt international: PCT/EP2018/071553
(87) Numéro de publication internationale: WO 2019/076509

(56) Documents cités:
- WO-A2-2017/023058
- US-A1- 2006 198 248
- US-A1- 2013 003 510

## Description

### Domaine de l'invention

La présente invention se rapporte au domaine de l'horlogerie ou de la bijouterie. Elle concerne plus précisément un dispositif de fixation d'un bracelet à un objet, notamment une boîte de montre.

### Arrière-plan de l'invention

Généralement, les bracelets, en cuir ou en métal, sont fixés aux cornes d'une boîte de montre, par l'intermédiaire d'une barrette formée d'un tube, dans lequel sont montés deux pistons mobiles en translation, et un organe élastique disposé entre lesdits pistons et tendant à les chasser vers l'extérieur du tube. Ladite barrette est montée dans un logement prévu à cet effet à une extrémité du bracelet, et les pistons sont engagés dans des alésages borgnes réalisés en vis-à-vis dans les cornes de la boîte.

La mise en place et l'enlèvement d'un bracelet à l'aide de ce mode de fixation nécessite l'utilisation d'outils pour faire rentrer et maintenir le piston. Une telle opération demande une certaine habileté. En outre, lorsque l'on est arrivé à introduire la barrette entre les cornes, il faut trouver le trou ménagé dans les cornes pour permettre au ressort d'y introduire cette cheville.

De tels modes de fixation ne permettent pas une bonne intégration du bracelet à la carrure, des jours ou des défauts pouvant être visibles au niveau de la jonction.

De plus, ces modes de fixation offrent une trop grande liberté de mouvement au bracelet une fois celui-ci attaché à la montre, ce qui peut nuire au bon maintien de la montre sur le poignet du porteur en fonction e sa morphologie. On connaît le document US 2013/003510 A1 qui divulgue un dispositif de fixation d'un bracelet à une boîte de montre, le dispositif comprenant d'une part au moins une corne, et d'autre part un brin de bracelet, la corne et le brin de bracelet étant maintenus assemblés par le biais d'une barrette, la corne comprenant une lame rigide agencée pour coopérer par emboîtement avec au moins un logement réalisé dans le brin de bracelet, le logement présentant une ouverture pour recevoir la lame lors de la mise en place du brin de bracelet de manière à former une liaison rigide, et la corne comprenant un passage au travers duquel passe ladite barrette pour maintenir le brin de bracelet sur la boîte de montre.

### Résumé de l'invention

La présente invention permet de pallier ces inconvénients, en proposant un dispositif de fixation d'un bracelet à une boîte de montre, le dispositif comprenant d'une part au moins une corne, et d'autre part un brin de bracelet, la corne et le bracelet étant maintenus assemblés au moyen une barrette, la corne comprenant une lame rigide agencée pour coopérer par emboîtement avec au moins un logement réalisé dans le brin de bracelet, ledit au moins un logement présentant une ouverture pour recevoir ladite lame lors de la mise en place du brin de bracelet de manière à former une liaison rigide une fois la barrette mise en place, et un passage au travers duquel passe ladite barrette pour maintenir le brin de bracelet sur la boîte de montre.

Selon l'invention, le brin de bracelet comprend un insert rigide, ledit insert comprenant le logement pour recevoir ladite lame.

Conformément à d'autres variantes avantageuses de l'invention :
- la lame est inclinée vers le bas selon un angle compris entre 20°et 45° par rapport au plan médian M de la boite de montre ;
- la largeur de la lame est inférieure ou égale à la largeur de la corne médiane ;
- la corne comprend un élément de butée définissant la position d'accrochage du brin de bracelet à la boîte de montre ;
- le brin de bracelet est réalisé dans une matière plastique souple, et l'insert est réalisé en un matériau dur choisi parmi des matériaux métalliques ou alliages métalliques, céramiques, ou des matériaux composites.

### Description sommaire des dessins

D'autres caractéristiques et avantages de la présente invention ressortiront plus clairement de la description détaillée qui suit d'un exemple de réalisation d'un dispositif de fixation d'un bracelet selon l'invention, cet exemple étant donné à titre purement illustratif et non limitatif seulement, en liaison avec le dessin annexé sur lequel :
- les figures 1a et 1b illustrent respectivement des vues en perspective d'une boîte de montre équipée d'un dispositif de fixation selon l'invention ;
- les figures 2a et 2b représentent la même boîte de montre, vue en coupe, respectivement avant et après la fixation de son bracelet.

### Description détaillée des modes de réalisation préférés

La figure 1 illustre une boîte de montre 1, à laquelle au moins une extrémité d'un brin de bracelet 2 est destinée à être reliée de manière amovible.

Le dispositif de liaison objet de l'invention est visible aux figures 1b, 2a et 2b. le dispositif comprend d'une part au moins une corne 10, et d'autre part un brin de bracelet 2, la corne 10 et le bracelet 2 étant maintenus assemblés au moyen une barrette 3.

La corne 10 comprend une lame rigide 11 agencée pour coopérer par emboitement avec au moins un logement 20 réalisé dans le brin de bracelet, le logement 20 présentant une ouverture pour recevoir la lame lors de la mise en place du brin de bracelet de manière à former une liaison rigide une fois la barrette 3 mise en place.

Pour limiter la course de la lame 11, la corne 10 comporte une surface plane 12 faisant office de butée, le brin de bracelet venant appuyer contre cette surface lorsque la lame 11 est insérée dans le bracelet 2, la surface plane 12 définissant ainsi la position d'accrochage du brin de bracelet à la boîte de montre.

La corne 10 comprend également des portées latérales 14, adjacentes à la corne, et destinées à venir recouvrir partiellement les bords du brin de bracelet, ainsi aucun jour n'est visible au niveau de la liaison avec la barrette 3.

Comme on peut l'observer à la figure 1, la corne médiane comprend un passage 13 dont le diamètre correspond au diamètre de l'axe de la barrette 3 de manière que celle-ci puisse tourner librement dans le passage.

La barrette 3 est formée par une tige cylindrique 30 présentant une collerette 31 à chacune des extrémités de la barrette, la barrette 3 et les collerettes 31 formant alors un élément unique une fois ceux-ci assemblés. Il peut être envisagé d'assembler la collerette 31 à l'extrémité de la barrette 4 par l'intermédiaire d'une pointe d'insertion montée dans une partie creuse de la barrette 3. Un renflement interne est alors aménagé à l'extrémité de la barrette 3 pour coopérer avec la pointe d'insertion, afin de clipper la collerette dans la barrette. D'autres modes de fixation des collerettes 31 peuvent être envisagés, comme par exemple par collage, soudage, ou encore par chassage. Ces dernières font office d'éléments de retenue axiaux pour le bracelet.

Avantageusement, les collerettes 31 de la barrette 3 viennent se loger au niveau des portées latérales de manière que les collerettes ne soient pas saillantes une fois la barrette 3 montée.

Selon l'invention, le brin de bracelet 2 comprend un insert rigide 21, l'insert comprenant le logement 20 pour recevoir la lame 11 de la corne 10, les deux éléments formant une liaison rigide une fois le brin de bracelet assemblé à la montre.

Comme on peut le voir sur les figures 2a et 2b, la lame 11 est inclinée vers le bas selon un angle compris entre 20°et 45° par rapport au plan médian M de la boite de montre, une telle inclinaison est nécessaire pour que le brin soit correctement positionné une fois la montre au poignet.

La largeur de la lame est prévue inférieure ou égale à la largeur de la corne médiane, et comprend une longueur sensiblement identique à la profondeur du logement 20 de l'insert 21 pour éviter tout jeu après assemblage.

Selon le mode de réalisation préférentiel illustré à la figure 1, l'insert 21 et la lame 11 sont réalisés en un matériau dur choisi parmi les matériaux métalliques ou les alliages métalliques, les céramiques, ou les matériaux composites. Le bracelet peut être bracelet est réalisé dans une matière plastique souple, ou en un matériau dur cité précédemment. L'homme du métier n'aura pas de difficultés particulières à usiner un logement 20 dans un maillon métallique par exemple.

Pour fixer le bracelet 2 au boîtier 1 comme illustré à la figure 2b, on introduit l'extrémité d'un brin, au niveau de la corne 10 en présentant l'ouverture du logement 20 face à la lame 11 afin de loger la lame 4 dans l'insert 21 du brin de bracelet.

Une fois la lame 11 positionnée partiellement dans l'insert 21, l'utilisateur pousse le brin 2 jusqu'à ce que ce dernier vienne en butée contre la surface plane 12 de la corne 10.

L'utilisateur n'a plus qu'à mettre en place la barrette 3 en la faisant passer successivement au travers du brin 2 et de la corne 10, jusqu'à ce que les collerettes 31 soient positionnées en butée contre les bords du brin 2 et sous les portées 14 adjacentes à la corne 10.

De cette manière, le porteur dispose d'un bracelet sans aucun jeu lors une fois assemblé et ayant une bonne tenu lorsque la montre est portée.

Dans le mode de réalisation précédemment décrit, l'insert est disposé sur un bracelet constitué en cuir, en tissu synthétique, en plastique, en métal, en céramique ou encore en composite. De même la barrette 4 est de

## Revendications

1. Dispositif de fixation d'un bracelet à une boîte de montre (1), le dispositif comprenant d'une part au moins une corne (10), et d'autre part un brin de bracelet (2), la corne et le brin de bracelet (2) étant maintenus assemblés par le biais d'une barrette, la corne (10) comprenant une lame rigide (11) agencée pour coopérer par emboîtement avec au moins un logement (20) réalisé dans le brin de bracelet (2), ledit au moins un logement (20) présentant une ouverture pour recevoir ladite lame (11) lors de la mise en place du brin de bracelet de manière à former une liaison rigide, la corne (10) comprenant un passage (13) au travers duquel passe ladite barrette (3) pour maintenir le brin de bracelet (2) sur la boîte de montre (1),
**caractérisé en ce que** le brin de bracelet (2) comprend un insert rigide (21), ledit insert (21) comprenant ledit logement (20) pour recevoir ladite lame (11).

2. Dispositif de fixation selon la revendication 1, dans lequel ladite lame (11) est inclinée vers le bas selon un angle compris entre 20°et 45° par rapport au plan médian M de la boite de montre (1).

3. Dispositif de fixation selon la revendication 1 ou 2, dans lequel la largeur de la lame (11) est inférieure ou égale à la largeur de la corne médiane.

4. Dispositif de fixation selon l'une des revendications 1 à 3, dans lequel la corne (10) comprend un élément de butée définissant la position d'accrochage du brin de bracelet (2) à la boîte de montre (1).

5. Dispositif de fixation selon l'une des revendications 1 à 4, dans lequel le brin de bracelet (2) est réalisé dans une matière plastique souple, et l'insert (21) est réalisé en un matériau dur choisi parmi des matériaux métalliques ou alliages métalliques, céramiques, ou des matériaux composites.

## Patentansprüche

1. Vorrichtung zur Befestigung eines Armbands an einem Uhrengehäuse (1), wobei die Vorrichtung zum einen mindestens ein Horn (10) und zum anderen einen Armbandabschnitt (2) umfasst, wobei das Horn und der Armbandabschnitt (2) mittels eines Stegs zusammengehalten werden, wobei das Horn (10) eine starre Lamelle (11) umfasst, die eingerichtet ist, um durch Rasten mit mindestens einer Aufnahme (20) zusammenzuwirken, die in den Armbandabschnitt (2) eingearbeitet ist, wobei die mindestens eine Aufnahme (20) eine Öffnung aufweist, um die Lamelle (11) beim Platzieren des Armbandabschnitts derart aufzunehmen, dass eine starre Verbindung gebildet wird, wobei das Horn (10) einen Durchgang (13) umfasst, durch den der Steg (3) verläuft, um den Armbandabschnitt (2) am Uhrengehäuse (1) zu halten,
**dadurch gekennzeichnet, dass** der Armbandabschnitt (2) einen starren Einsatz (21) umfasst, wobei der Einsatz (21) die Aufnahme (20) umfasst, um die Lamelle (11) aufzunehmen.

2. Befestigungsvorrichtung nach Anspruch 1, wobei die Lamelle (11) nach unten in einem Winkel geneigt ist, der zwischen 20° und 45° in Bezug auf die Mittelebene M des Uhrengehäuses (1) liegt.

3. Befestigungsvorrichtung nach Anspruch 1 oder 2, wobei die Breite der Lamelle (11) kleiner oder gleich der Breite des mittleren Horns ist.

4. Befestigungsvorrichtung nach einem der Ansprüche 1 bis 3, wobei das Horn (10) ein Anschlagelement umfasst, das die Anstoßposition des Armbandabschnitts (2) am Uhrengehäuse (1) definiert.

5. Befestigungsvorrichtung nach einem der Ansprüche 1 bis 4, wobei der Armbandabschnitt (2) aus einem elastischen Kunststoffmaterial hergestellt ist und der Einsatz (21) aus einem harten Material hergestellt ist, das aus metallischen Materialien oder Metalllegierungen, Keramiken oder Verbundmaterialien ausgewählt ist.

## Claims

1. Device for fixing a bracelet to a watch case (1), the device comprising, on the one hand at least one horn (10), and on the other hand a bracelet strand (2), the horn and the bracelet strand (2) being held together by way of a bar, the horn (10) comprising a rigid blade (11) arranged to fit together with at least one recess (20) made in the bracelet strand (2), said at least one recess (20) having an opening for receiving said blade (11) during the placement of the bracelet strand so as to form a rigid link, the horn (10) comprising a passage (13) through which said bar (3) passes in order to hold the bracelet strand (2) on the watch case (1),
**characterised in that** the bracelet strand (2) comprises a rigid insert (21), said insert (21) comprising said recess (20) for receiving said blade (11).

2. Fixing device according to claim 1, wherein said blade (11) is inclined downwards by an angle that lies in the range 20° to 45° relative to the median plane M of the watch case (1).

3. Fixing device according to claim 1 or 2, wherein the width of the blade (11) is less than or equal to the width of the median horn.

4. Fixing device according to one of claims 1 to 3, wherein the horn (10) comprises a banking element defining the hooking position of the bracelet strand (2) with the watch case (1).

5. Fixing device according to one of claims 1 to 4, wherein the bracelet strand (2) is made of a flexible plastics material and the insert (21) is made of a hard material selected from the group consisting of metal materials or metal alloys, ceramics, or composite materials.
